# EUROPÄISCHE PATENTSCHRIFT

(11) **EP 2 984 328 B1**
(45) Veröffentlichungstag und Bekanntmachung des Hinweises auf die Patenterteilung: **11.04.2018**
(21) Anmeldenummer: 14703854.1
(22) Anmeldetag: 11.02.2014
(51) Int. Cl.: F02M 63/00, F02M 61/12

(54) **KRAFTSTOFFEINSPRITZVENTIL FÜR BRENNKRAFTMASCHINEN**
FUEL INJECTION VALVE FOR INTERNAL COMBUSTION ENGINES
INJECTEUR DE CARBURANT POUR MOTEURS A COMBUSTION INTERNE

(30) Priorität: 11.04.2013 DE 102013206383
(43) Veröffentlichungstag der Anmeldung: 17.02.2016
(73) Patentinhaber: Robert Bosch GmbH, 70442 Stuttgart (DE)
(72) Erfinder: KRESCHEL, Henning, 71640 Ludwigsburg (DE); RAPP, Holger, 71254 Ditzingen (DE); SCHWARZ, Thomas, 73614 Schorndorf (DE)
(86) Internationale Anmeldenummer: PCT/EP2014/052642
(87) Internationale Veröffentlichungsnummer: WO 2014/166651

(56) Entgegenhaltungen:
- EP-A2- 2 019 198
- WO-A1-2005/050003
- DE-A1-102008 001 330
- DE-A1-102009 000 283
- JP-A- 2007 205 324

## Beschreibung

Die Erfindung betrifft ein Kraftstoffeinspritzventil für Brennkraftmaschinen, wie es zur Kraftstoffeinspritzung in den Brennraum einer Brennkraftmaschine verwendet wird.

### Stand der Technik

Kraftstoffeinspritzventile, wie sie vorzugsweise zur Kraftstoffeinspritzung direkt in den Brennraum einer Brennkraftmaschine verwendet werden, sind aus dem Stand der Technik bekannt. Bei Einspritzsystemen, die nach dem sogenannten Common-Rail-Prinzip arbeiten, wird mittels einer Hochdruckpumpe verdichteter Kraftstoff in einem Rail zur Verfügung gestellt und mittels Injektoren in die jeweiligen Brennräume einer Brennkraftmaschine eingespritzt. Die Einspritzung wird mittels einer Düsennadel gesteuert, die eine Längsbewegung ausführt und dadurch eine oder mehrere Einspritzöffnungen öffnet und schließt. Da es insbesondere bei der Einspritzung von Kraftstoff unter hohem Druck nicht sinnvoll oder nicht möglich ist, die Düsennadel direkt durch einen elektrischen Aktor zu bewegen, werden hydraulische Kräfte, die der verdichtete Kraftstoff auf die Düsennadel ausübt, zur Ansteuerung verwendet. Hierzu ist im Kraftstoffeinspritzventil ein Steuerraum ausgebildet, dessen Druck direkt oder indirekt auf die Düsennadel wirkt und sie dadurch gegen einen Düsensitz presst, so dass die Düsennadel die Einspritzöffnungen verschließt. Durch Änderung des Drucks im Steuerraum und damit der Schließkraft auf die Düsennadel kann die Längsbewegung der Düsennadel gezielt gesteuert werden.

Der Kraftstoffdruck im Steuerraum wird mittels eines Steuerventils beeinflusst, wobei der Steuerraum abwechselnd mit einem Niederdruckraum verbunden wird oder diese Verbindung wird durch das Steuerventil unterbrochen. Aus der DE 10 2008 001 330 A1 ist ein Kraftstoffeinspritzventil bekannt, das ein solches Steuerventil aufweist. Das Steuerventil ist hier als sogenanntes 3/2-Wege-Ventil ausgeführt und steuert die Verbindung des Steuerraums einerseits zur Hochdruckquelle, aus der der verdichtete Kraftstoff dem Einspritzventil zugeführt wird, und andererseits zu einem Niederdruckraum. Das Steuerventil weist ein Steuerventilglied auf, das mittels eines elektrischen Aktors, beispielsweise einem Magnet oder einem Piezoaktor, innerhalb des Steuerventilraums bewegt werden kann und so mit einem ersten Steuerventilsitz und einem zweiten Steuerventilsitz zusammenwirkt. Befindet sich das Steuerventilglied in Anlage am ersten Steuerventilsitz, so wird die Verbindung des Steuerventilraums zum Niederdruckraum bzw. einem Leckageanschluss, der eine Verbindung zu einem Niederdruckbereich aufweist, geschlossen. Der Steuerraum ist über eine Zulaufdrossel mit dem Hochdruckkanal und über eine Ablaufdrossel mit dem Steuerventilraum verbunden.

Bei dem Steuerventil aus der DE 10 2008 001 330 A1 kommt es während des Einspritzvorganges, also bei geöffneter Stellung des Einspritzventils, zu einer Durchströmung des Injektors von der Zulaufdrossel über den Steuerraum und die Ablaufdrossel in den Niederdruckbereich des Injektors und dadurch zu einer Verringerung der Effizienz des Kraftstoffeinspritzventils und zu einem hohen Wärmeeintrag in den Niederdruckraum und damit in das Rücklaufsystem. Dies erhöht außerdem den Kraftstoffverbrauch der Brennkraftmaschine.

Ein weiteres Beispiel ist aus der EP 2 019 198 A2 bekannt.

Vorteile der Erfindung Das erfindungsgemäße Kraftstoffeinspritzventil mit den Merkmalen des Patentanspruchs 1 weist demgegenüber den Vorteil auf, dass während des Einspritzvorganges im Wesentlichen nur die Menge an Kraftstoff, die zur Druckerniedrigung im Steuerraum notwendig ist, in den Niederdruckraum abgeführt werden muss. Dadurch erhöht sich die Effizienz des Kraftstoffeinspritzventils bei gleichzeitiger Verringerung des Wärmeeintrags in Aktor und Rücklaufsystem. Der Kraftstoffverbrauch der Brennkraftmaschine wird somit verringert.

Dazu weist das Kraftstoffeinspritzventil einen Druckraum auf, in dem eine Düsennadel längsverschiebbar angeordnet ist, wobei die Düsennadel durch ihre Längsbewegung mit einem Düsensitz zusammenwirkt und dadurch wenigstens eine Einspritzöffnung öffnet und schließt, wobei die Düsennadel durch den Druck in einem Steuerraum eine in Richtung des Düsensitzes gerichtete Schließkraft erfährt. Weiter ist ein Steuerventil vorhanden, durch welches der Druck im Steuerraum einstellbar ist, wobei das Steuerventil einen mit dem Steuerraum verbindbaren Steuerventilraum umfasst, in dem ein Steuerventilglied längsbewegbar angeordnet ist. Der Steuerventilraum ist über eine Ablaufdrossel mit dem Steuerraum und über eine Zulaufdrossel mit dem Druckraum verbunden. Weiter ist der Steuerventilraum über einen Bypass mit dem Steuerraum verbunden. Das Steuerventilglied kann den Bypass und die Zulaufdrossel öffnen und schließen.

Aufgrund des Verschließens der Zulaufdrossel durch das Steuerventilglied strömt während des Einspritzvorgangs kein Kraftstoff aus dem Druckraum in den Steuerventilraum nach, so dass der Verlust an verdichtetem Kraftstoff minimiert wird. Zusätzlich kann über die Auslegung von Zulaufdrossel und Bypass das Schließverhalten und über die Auslegung der Ablaufdrossel das Öffnungsverhalten der Düsennadel bestimmt werden.

In einer vorteilhaften Ausgestaltung der Erfindung ist das Steuerventilglied so ausgebildet, dass es bei Anlage an einem ersten Steuerventilsitz den Bypass und die Zulaufdrossel öffnet und die Verbindung zwischen dem Steuerventilraum und einem Niederdruckraum schließt, und bei Anlage an einem zweiten Steuerventilsitz die Verbindung zwischen dem Steuerventilraum und dem Niederdruckraum öffnet und den Bypass und die Zulaufdrossel verschließt. Das ermöglicht eine geringe Absteuermenge zum Start des Einspritzvorgangs und eine schnelle Druckerhöhung im Steuerraum zur Beendigung des Einspritzvorgangs.

In einer weiteren vorteilhaften Ausgestaltung ist der zweite Steuerventilsitz an einer Drosselscheibe ausgebildet, wobei die Ablaufdrossel, der Bypass und die Zulaufdrossel ebenfalls in der Drosselscheibe ausgebildet sind. Bei diesem kompakten und leicht zu fertigenden Aufbau kann das Steuerventilglied Bypass und Zulaufdrossel direkt öffnen und verschließen.

In einer weiteren vorteilhaften Ausgestaltung grenzt eine Hülse den Steuerraum von einem hochdruckführenden Druckraum ab und führt gleichzeitig die Düsennadel bei der Öffnungs- und Schließbewegung. Durch diesen einfachen und gleichzeitig zuverlässigen Aufbau können die düsenseitigen Öffnungen von Bypass und Zulaufdrossel so ausgebildet werden, dass der Bypass in den Steuerraum mündet und die Zulaufdrossel in den Druckraum. Zudem kann für verschiedene Einstellungen das Volumen des Steuerraums leicht variiert werden.

### Zeichnung

**Fig. 1** zeigt einen Längsschnitt durch ein erfindungsgemäßes Kraftstoffeinspritzventil, wobei nur die wesentlichen Bereiche schematisch gezeigt sind.

### Beschreibung

**Fig. 1** zeigt schematisch ein erfindungsgemäßes Kraftstoffeinspritzventil **11** im Längsschnitt. Das Kraftstoffeinspritzventil **11** weist einen Ventilkörper **4** und einen Düsenkörper **8** auf, die unter Zwischenlage einer Drosselscheibe **6** mit Hilfe einer nicht dargestellten Spannvorrichtung gegeneinander verspannt sind. Im Düsenkörper **8** ist ein Druckraum **14** ausgebildet, in dem eine kolbenförmige Düsennadel **10** längsverschiebbar angeordnet ist. Die Düsennadel **10** weist an ihrem dem Brennraum zugewandten Ende eine Dichtfläche **15** auf, mit der sie mit einem Düsensitz **13** zusammenwirkt, der am brennraumseitigen Ende des Druckraums **14** ausgebildet ist. Vom Düsensitz **13** gehen eine oder mehrere Einspritzöffnungen **12** ab, die in Einbaulage des Kraftstoffeinspritzventils **11** direkt in einen Brennraum einer Brennkraftmaschine münden. Die Düsennadel **10** wird durch eine Schließfeder **18,** die an einem Absatz **16** angreift und über eine Hülse **22** gegen die Drosselplatte **6** vorgespannt ist, gegen den Düsensitz **13** gepresst. Die Hülse **22** dient gleichzeitig der Führung der Längsbewegung der Düsennadel **10** und grenzt einen Steuerraum **20** vom Druckraum **14** ab.

Im Ventilkörper **4** ist ein Steuerventil **30** umfassend einen Steuerventilraum **31,** ein Steuerventilglied **34,** zwei Steuerventilsitze **37 und 39** und eine Feder **38** angeordnet. Das Steuerventilglied **34,** das über einen in einem Niederdruckraum **40** angeordneten Aktor **41** bewegt werden kann, ist im Steuerventilraum **31** längsverschiebbar angeordnet und bildet an einer Dichtkante **50** mit dem Ventilkörper **4** einen ersten Steuerventilsitz **37** und an einer Dichtfläche **51** mit der Drosselscheibe **6** einen zweiten Steuerventilsitz **39** aus. An ihrem ventilkörperseitigen Ende dient die Drosselscheibe **6** als Anlage für die Feder **38,** die das Steuerventilglied **34** umgibt und dieses mit einer Kraft in Richtung des Niederdruckraums **40** beaufschlagt. An ihrem düsenkörperseitigen Ende grenzt die Drosselscheibe **6** sowohl an den Druckraum **14** als auch an den Steuerraum **20.** In der Drosselscheibe **6** sind sowohl eine Ablaufdrossel **1,** ein Bypass **2** und eine Zulaufdrossel **3,** als auch eine Hochdruckbohrung **26,** die den Druckraum **14** mit dem Hochdruckkanal **25** verbindet, ausgebildet. Dabei ist der Steuerventilraum **31** über die Ablaufdrossel **1** mit dem Steuerraum **20** und über die Zulaufdrossel **3** mit dem Druckraum **14** verbunden. Weiter ist der Steuerventilraum **31** über den Bypass **2** mit dem Steuerraum **20** verbunden. Das Steuerventilglied **34** kann einerseits den Bypass **2** und die Zulaufdrossel **3** und andererseits die Verbindung des Steuerventilraums **31** zum Niederdruckraum **40** öffnen und schließen.

Die Funktionsweise des Kraftstoffeinspritzventils ist wie folgt: Zu Beginn der Einspritzung ist der Niederdruckraum **40** ohne Druck oder nur auf einem sehr geringen Druckniveau, so dass durch ihn nur sehr geringe Kräfte auf das Steuerventilglied **34** ausgeübt werden. Im Steuerraum **20** und im Steuerventilraum **31** liegt ein hoher Kraftstoffdruck an, wie er auch im Hochdruckkanal **25** herrscht. Dadurch befindet sich das Steuerventilglied **34** in Anlage am ersten Steuerventilsitz **37.** Durch den Kraftstoffdruck im Steuerraum **20** wird auf die düsensitzabgewandte Stirnseite der Düsennadel **10** eine hydraulische Kraft in Richtung auf den Düsensitz **13** ausgeübt, der die Düsennadel **10** gegen den Düsensitz **13** drückt. Da die Düsennadel **10** in Anlage am Düsensitz **13** ist, wird der Druckraum **14** gegen die Einspritzöffnungen **12** abgedichtet, so dass kein Kraftstoff aus dem Druckraum **14** in den Brennraum der Brennkraftmaschine gelangen kann.

Soll eine Einspritzung erfolgen, wird mittels des Aktors **41** das Steuerventilglied **34** vom ersten Steuerventilsitz **37** weg in Anlage an den zweiten Steuerventilsitz **39** gedrückt. Dadurch wird zwischen der Dichtkante **50** des Steuerventilglieds **34** und dem ersten Steuerventilsitz **37** eine Verbindung aufgesteuert, die den Steuerventilraum **31** mit dem Niederdruckraum **40** verbindet. Durch die Anlage des Steuerventilglieds **34** am zweiten Steuerventilsitz **39** werden über die Dichtfläche **51** des Steuerventilglieds **34** die Zulaufdrossel **3,** und damit die Verbindung des Steuerventilraums **31** zum Druckraum **14,** und der Bypass **2** geschlossen. In dieser Stellung des Steuerventils **30** fällt der Druck wegen des abfließenden Kraftstoffs im Steuerventilraum **31** rasch ab. Der aus dem Steuerraum **20** über die Ablaufdrossel **1** nachströmende Kraftstoff in den Steuerventilraum **31** führt auch im Steuerraum **20** zu einem Druckabfall. Der sich im Steuerraum **20** abbauende Kraftstoffdruck führt zu einer verminderten hydraulischen Kraft auf die düsensitzabgewandte Stirnfläche der Düsennadel **10,** so dass die hydraulischen Kräfte, die durch den Druck im Druckraum **14** auf die Düsennadel **10,** insbesondere auf Teile der Dichtfläche **15** wirken, dazu führen, dass die Düsennadel **10** vom Düsensitz **13** abhebt und entgegen der Kraft der Schließfeder **18** in Richtung des Ventilkörpers **4** bewegt wird. Hierdurch wird zwischen der Dichtfläche **15** und dem Düsensitz **13** ein Spalt aufgesteuert, durch den Kraftstoff aus dem Druckraum **14** zu den Einspritzöffnungen **12** fließt und durch die Einspritzöffnungen **12** in einen Brennraum der Brennkraftmaschine eingespritzt wird.

Zur Beendigung der Einspritzung wird mittels des Aktors **41** das Steuerventilglied **34** zurück in Anlage an den ersten Steuerventilsitz **37** bewegt. Dadurch wird die Verbindung des Steuerventilraums **31** mit dem Niederdruckraum **40** unterbrochen. Gleichzeitig hebt die Dichtfläche **51** vom zweiten Steuerventilsitz **39** ab, so dass der Steuerventilraum **31** über die Zulaufdrossel **3** mit dem hochdruckführenden Druckraum **14** verbunden wird. Der Steuerventilraum **31** ist wiederum sowohl über die Ablaufdrossel **1** als jetzt auch über den Bypass **2** mit dem Steuerraum **20** verbunden. Dadurch baut sich in Steuerventilraum **31** und Steuerraum **20** rasch wieder ein hoher Kraftstoffdruck auf.

Bei Beendigung der Einspritzung kommt es wegen der Befüllung des Steuerraums **20** sowohl durch die Ablaufdrossel **1** als auch den Bypass **2** zu einem sehr raschen Druckanstieg im Steuerraum **20.** Das Druckabbauverhalten kann über die Ablaufdrossel **1** gestaltet werden, das Druckaufbauverhalten über die Zulaufdrossel **3** und den Bypass **2.**

## Patentansprüche

1. Kraftstoffeinspritzventil für Brennkraftmaschinen zur Einspritzung von Kraftstoff unter hohem Druck mit einem Druckraum (14), in dem eine Düsennadel (10) längsverschiebbar angeordnet ist, wobei die Düsennadel (10) durch ihre Längsbewegung mit einem Düsensitz (13) zusammenwirkt und dadurch wenigstens eine Einspritzöffnung (12) öffnet und schließt, und wobei die Düsennadel (10) durch den Druck in einem Steuerraum (20) eine in Richtung des Düsensitzes (13) gerichtete Schließkraft erfährt, und mit einem in einem Ventilkörper (4) ausgebildeten Steuerventil (30), durch welches der Druck im Steuerraum (20) einstellbar ist, wobei das Steuerventil (30) einen mit dem Steuerraum (20) verbindbaren Steuerventilraum (31) umfasst, in dem ein Steuerventilglied (34) längsbewegbar angeordnet ist, und mit einer Ablaufdrossel (1), die den Steuerraum (20) mit dem Steuerventilraum (31) verbindet, und einer Zulaufdrossel (3), die den Druckraum (14) schaltbar mit dem Ventilraum (31) verbindet,
**dadurch gekennzeichnet,**
**dass** der Steuerventilraum (31) durch einen Bypass (2) mit dem Steuerraum (20) verbindbar ist, wobei das Steuerventilglied (34) den Bypass (2) und die Zulaufdrossel (3) öffnen und schließen kann.

2. Kraftstoffeinspritzventil nach Anspruch 1, **dadurch gekennzeichnet, dass** das Steuerventilglied (34) bei Anlage an einem ersten Steuerventilsitz (37) den Bypass (2) und die Zulaufdrossel (3) öffnet und die Verbindung zwischen dem Steuerventilraum (31) und einem Niederdruckraum (40) schließt, und bei Anlage an einem zweiten Steuerventilsitz (39) die Verbindung zwischen dem Steuerventilraum (31) und dem Niederdruckraum (40) öffnet und den Bypass (2) und die Zulaufdrossel (3) verschließt.

3. Kraftstoffeinspritzventil nach Anspruch 2, **dadurch gekennzeichnet, dass** der zweite Steuerventilsitz (39) an einer Drosselscheibe (6) ausgebildet ist und dass die Ablaufdrossel (1), der Bypass (2) und die Zulaufdrossel (3) in der Drosselscheibe (6) ausgebildet sind.

4. Kraftstoffeinspritzventil nach Anspruch 1, **dadurch gekennzeichnet, dass** eine Hülse (22) den Steuerraum (20) begrenzt.

## Claims

1. Fuel injection valve for internal combustion engines for injecting fuel at high pressure, having a pressure chamber (14) in which a nozzle needle (10) is arranged in longitudinally displaceable fashion, wherein the nozzle needle (10), by means of its longitudinal movement, interacts with a nozzle seat (13) and thereby opens and closes at least one injection opening (12), and wherein the nozzle needle (10) is subjected, by the pressure in a control chamber (20), to a closing force directed in the direction of the nozzle seat (13), and having a control valve (30) which is formed in a valve body (4) and by means of which the pressure in the control chamber (20) is adjustable, wherein the control valve (30) comprises a control valve chamber (31) which is connectable to the control chamber (20) and in which a control valve element (34) is arranged in longitudinally movable fashion, and having an outflow throttle (1), which connects the control chamber (20) to the control valve chamber (31), and an inflow throttle (3), which connects the pressure chamber (14) switchably to the valve chamber (31),
**characterized**
**in that** the control valve chamber (31) is connectable to the control chamber (20) by means of a bypass (2), wherein the control valve element (34) can open and close the bypass (2) and the inflow throttle (3).

2. Fuel injection valve according to Claim 1, **characterized in that** the control valve element (34), when abutting against a first control valve seat (37), opens the bypass (2) and the inflow throttle (3) and closes the connection between the control valve chamber (31) and a low-pressure chamber (40), and when abutting against a second control valve seat (39), opens the connection between the control valve chamber (31) and the low-pressure chamber (40) and closes the bypass (2) and the inflow throttle (3).

3. Fuel injection valve according to Claim 2, **characterized in that** the second control valve seat (39) is formed on a throttle disk (6), and **in that** the outflow throttle (1), the bypass (2) and the inflow throttle (3) are formed in the throttle disk (6).

4. Fuel injection valve according to Claim 1, **characterized in that** a sleeve (22) delimits the control chamber (20).

## Revendications

1. Soupape d'injection de carburant pour moteurs à combustion interne pour injection de carburant à haute pression, comprenant un espace de pression (14) dans lequel une aiguille d'injecteur (10) est disposée de manière déplaçable longitudinalement, l'aiguille d'injecteur (10) coopérant par son déplacement longitudinal avec un siège d'injecteur (13) et de ce fait ouvrant et fermant au moins une ouverture d'injection (12), et l'aiguille d'injecteur (10), sous l'effet de la pression dans un espace de commande (20), subissant une force de fermeture orientée dans la direction du siège d'injecteur (13), et comprenant une soupape de commande (30) réalisée dans un corps de soupape (4), par le biais de laquelle la pression dans l'espace de commande (20) peut être ajustée, la soupape de commande (30) comprenant un espace de soupape de commande (31) pouvant être connecté à l'espace de commande (20), dans lequel un organe de soupape de commande (34) est disposé de manière déplaçable longitudinalement, et comprenant un étranglement d'écoulement de sortie (1) qui relie l'espace de commande (20) à l'espace de soupape de commande (31) et un étranglement d'alimentation (3) qui relie l'espace de pression (14) de manière commutable à l'espace de soupape (31),
**caractérisée en ce que**
l'espace de soupape de commande (31) peut être relié à l'espace de commande (20) par une dérivation (2), l'organe de soupape de commande (34) pouvant ouvrir et fermer la dérivation (2) et l'étranglement d'alimentation (3).

2. Soupape d'injection de carburant selon la revendication 1, **caractérisée en ce que** l'organe de soupape de commande (34), lors de l'application contre un premier siège de soupape de commande (37), ouvre la dérivation (2) et l'étranglement d'alimentation (3) et ferme la liaison entre l'espace de soupape de commande (31) et un espace basse pression (40), et lors de l'application contre un deuxième siège de soupape de commande (39), ouvre la liaison entre l'espace de soupape de commande (31) et l'espace basse pression (40) et ferme la dérivation (2) et l'étranglement d'alimentation (3) .

3. Soupape d'injection de carburant selon la revendication 2, **caractérisée en ce que** le deuxième siège de soupape de commande (39) est réalisé au niveau d'un disque d'étranglement (6) et **en ce que** l'étranglement d'écoulement de sortie (1), la dérivation (2) et l'étranglement d'alimentation (3) sont réalisés dans le disque d'étranglement (6).

4. Soupape d'injection de carburant selon la revendication 1, **caractérisée en ce qu'**une douille (22) limite l'espace de commande (20).
